# EUROPÄISCHE PATENTSCHRIFT

(11) **EP 1 697 639 B1**
(45) Veröffentlichungstag und Bekanntmachung des Hinweises auf die Patenterteilung: **18.03.2009**
(21) Anmeldenummer: 04818757.9
(22) Anmeldetag: 05.11.2004
(51) Int. Cl.: F04B 49/06

(54) **VERFAHREN ZUR STEUERUNG EINES ANTRIEBSMOTORS EINER VAKUUM-VERDRÄNGERPUMPE**
METHOD FOR CONTROLLING THE DRIVE MOTOR OF A POSITIVE-DISPLACEMENT VACUUM PUMP
PROCEDE POUR COMMANDER UN MOTEUR D'ENTRAINEMENT D'UNE POMPE DE REFOULEMENT A VIDE

(30) Priorität: 20.11.2003 DE 10354205
(43) Veröffentlichungstag der Anmeldung: 06.09.2006
(73) Patentinhaber: Leybold Vacuum GmbH, 50968 Köln (DE)
(72) Erfinder: HÖLZEMER, Michael, 50127 Bergheim (DE); SCHÖNBORN, Frank, 51061 Köln (DE); RONTHALER, Karl-Heinz, 53909 Zülpich (DE)
(74) Vertreter: von Kreisler Selting Werner
(86) Internationale Anmeldenummer: PCT/EP2004/012529
(87) Internationale Veröffentlichungsnummer: WO 2005/050021

(56) Entgegenhaltungen:
- DE-A1- 3 828 608
- DE-C1- 10 023 523
- DE-C1- 19 816 241
- US-A- 5 947 692
- US-B1- 6 419 455

## Beschreibung

Die Erfindung bezieht sich auf ein Verfahren zur Steuerung eines Antriebsmotors einer Vakuum-Verdrängerpumpe sowie auf eine Vakuum-Verdrängerpumpe mit einer Steuerung ihres Antriebsmotors.

Vakuum-Verdrängerpumpen sind beispielsweise Membranpumpen, Drehschieberpumpen, Kolbenpumpen oder Rootspumpen und werden häufig als Vorvakuumpumpen in Kombination mit einer Hochvakuumpumpe eingesetzt. Eine Besonderheit der genannten Vakuum-Verdrängerpumpen ist, dass der durch sie erreichbare Enddruck, also der Vorvakuumdruck in hohem Maße drehzahlabhängig ist, wobei die Drehzahl bei hohen Eingangsdrücken hoch und bei niedrigen Eingangsdrücken niedrig sein muss, um ein optimales Saugvermögen zu realisieren. Dies ist dadurch zu erklären, dass bei niedrigen Eingangsdrücken aufgrund der geringen Differenz zwischen Eingangsdruck und Saugdruck im Arbeitsraum die Füllung des Saugraumes relativ langsam erfolgt. Dies hat bei niedrigen Eingangsdrücken einen schlechten Füllgrad der Vakuum-Verdrängerpumpe zur Folge, der nur durch Verlängerung der Öffnungszeiten des Einlassventiles, also durch eine Verringerung der Drehzahl verbessert werden kann.

Aus DE 198 16 241 C1 ist eine Vakuum-Verdrängerpumpe bekannt, die in Abhängigkeit von einem Eingangsdruck-Wert mit zwei verschiedenen Drehzahlen betrieben wird, nämlich mit einer hohen Drehzahl zum Evakuieren und mit einer niedrigen Drehzahl zum Erreichen eines niedrigstmöglichen Enddruckes. Vom Pumpbeginn bis zum Erreichen des Enddruckes wird relativ viel Zeit benötigt.

Aufgabe der Erfindung ist es demgegenüber, ein Verfahren bzw. eine Vakuum-Verdrängerpumpe zu schaffen, mit dem bzw. mit der der Enddruck schneller erreicht werden kann.

Diese Aufgabe wird erfindungsgemäß mit den Merkmalen der Ansprüche 1, 3 bzw. 10 gelöst.

Das erfindungsgemäße Verfahren gemäß Anspruch 1 zur Steuerung eines Antriebsmotors einer Vakuum-Verdrängerpumpe weist die Verfahrensschritte Speichern einer Druck-Drehzahl-Kurve, Ermittlung des Eingangsdruck-Wertes, Drehzahl-Wert-Ermittlung aus der Kurve und Betrieb des Antriebsmotors mit dem ermittelten Drehzahl-Wert auf.

Zunächst wird eine Kurve gespeichert, in der für Eingangsdruckwerte p größer oder gleich einem oberen Grenzdruck p₁ ein einziger konstanter oberer Drehzahl-Wert n₁ zugeordnet ist, und die einen Änderungsbereich für Eingangsdruck-Werte p kleiner dem oberen Grenzdruck p₁ aufweist, wobei in dem Änderungsbereich den Eingangsdruck-Werten p verschiedene Drehzahl-Werte nᵥ zugeordnet sind.

Bei Betrieb des Antriebsmotors wird ständig der Eingangsdruck-Wert p ermittelt, aus dem Eingangsdruck-Wert p in der Kurve die zugeordnete Drehzahl n ermittelt, sowie der Antriebsmotor mit der ermittelten Drehzahl n betrieben. Während bei hohen Eingangsdruck-Werten p oberhalb des oberen Grenzdruckes p₁ der Antriebsmotor mit einer maximalen konstanten Drehzahl n₁ betrieben wird, wird für Drehzahlen unterhalb des oberen Grenzdruckes p₁ in Abhängigkeit von dem Eingangsdruck-Wert p annähernd stufenlos ein entsprechender Drehzahl-Wert nᵥ zugeordnet. Auf diese Weise kann das effektive Saugvermögen der Verdrängerpumpe für jeden Eingangsdruck-Wert auf einem größtmöglichen Niveau gehalten werden. Hierdurch wird die Zeit vom Beginn der Evakuierung bis zum Erreichen des Enddruckes verkürzt. Durch das Anpassen der Drehzahl an den Eingangsdruck-Wert wird die erforderliche Antriebsenergie sowie, durch das niedrigere durchschnittliche Drehzahl-Niveau, der Verschleiß reduziert. Hierdurch werden die Wartungs- und Betriebskosten reduziert, also die Wirtschaftlichkeit der Vakuum-Verdrängerpumpe verbessert.

Vorzugsweise weist die Kurve einen unteren Bereich für Eingangsdruck-Werte p kleiner oder gleich einem unteren Grenzdruck p₂ auf, wobei dem unterem Bereich ein einziger konstanter unterer Drehzahl-Wert n₂ zugeordnet ist und der Änderungsbereich auf Eingangsdruck-Werte p größer dem unteren Grenzdruckbereich p₂ begrenzt ist. Die Kurve weist also sowohl einen oberen Druck-Bereich konstanter Drehzahl als auch einen unteren Druck-Bereich konstanter Drehzahl sowie, zwischen den beiden genannten Bereichen, einen Änderungsbereich nichtkonstanter Drehzahl auf. Eine derartige Kurve ist beispielsweise bei Vorvakuumpumpen notwendig und sinnvoll, die für eine Pumpwirkung eine gewisse Mindestdrehzahl erfordern, da unterhalb der Mindestdrehzahl insbesondere durch Rückströmverluste keine Pumpwirkung mehr vorhanden ist. Dies trifft beispielsweise auf ölgedichtete Drehschieberpumpen zu. Hierdurch wird sichergestellt, dass die Vakuum-Verdrängerpumpe stets oberhalb einer Drehzahl betrieben wird, bei der die Pumpfunktion auch bei sehr niedrigen Eingangsdrücken noch gewährleistet ist.

Gemäß einem nebengeordneten Verfahrensanspruch 3 weist die Kurve im Unterschied zum Verfahrensanspruch 1 statt eines oberen Bereiches einen unteren Bereich für Eingangsdruck-Werte p kleiner oder gleich einem unteren Grenzdruck p₂ auf, wobei dem unteren Bereich eine einzige konstante untere Drehzahl n₂ zugeordnet ist.

Vorzugsweise sind im Änderungsbereich abfallenden Eingangsdruck-Werten p abfallende Drehzahlen nᵥ zugeordnet, d.h. niedrigen Eingangsdruck-Werten p sind niedrige Drehzahl-Werte nᵥ zugeordnet.

Vorzugsweise liegt der obere Grenzdruck p₁ zwischen 20 mbar und 1 mbar und liegt der untere Grenzdruck p₂ zwischen 1,0 mbar und 0,005 mbar, wobei der obere Grenzdruck p₁ größer ist als der untere Grenzdruck p₂.

Gemäß einer bevorzugten Ausgestaltung liegt der obere konstante Drehzahlwert n₁ zwischen 2.200 und 1.000 U/min und liegt der untere konstante Drehzahl-Wert n₂ zwischen 300 und 1.300 U/min, wobei der obere konstante Drehzahl-Wert n₁ größer als der untere konstante Drehzahl-Wert n₂ ist.

Vorzugsweise ist die Verdrängerpumpe eine einer Hochvakuumpumpe vorgeschaltete Vorvakuumpumpe und ist der Eingangsdruck-Wert p der saugseitige Druck der Hochvakuumpumpe. Der Eingangsdruck-Wert p ist also der Druck in dem durch die Hochvakuumpumpe evakuierten Rezipienten. Alternativ kann der Eingangsdruck-Wert p auch der Vorvakuumdruck unmittelbar vor dem Eingang der Vorvakuumpumpe sein.

Gemäß einer bevorzugten Ausgestaltung ist die EingangsdruckDrehzahl-Kurve in einem Kennfeldspeicher hinterlegt. In dem Kennfeldspeicher ist jedem Eingangsdruck-Wert p eine entsprechende Drehzahl n zugeordnet.

Vorzugsweise ist der Antriebsmotor ein Asynchronmotor, der von einem entsprechend angesteuerten Frequenzumformer angesteuert wird. Der Antriebsmotor kann aber auch als Synchronmotor ausgeführt sein.

Die erfindungsgemäße Vakuum-Verdrängerpumpe weist einen Antriebsmotor, einen Eingangsdruck-Sensor und eine Antriebsmotor-Steuerung auf, die die Drehzahl n des Antriebsmotors in Abhängigkeit von dem durch den Eingangsdruck-Sensor ermittelten Eingangsdruck-Wert p steuert. Ferner weist die Antriebsmotor-Steuerung einen Speicher auf, in dem eine Kurve gespeichert ist, die für Eingangsdruck-Werte p des Eingangsdruck-Sensors jeweils eine Drehzahl n des Antriebsmotors angibt, wobei die Kurve zwei Bereiche aufweist: Der erste Bereich ist ein oberer Bereich für Eingangsdruck-Werte p größer oder gleich einem oberen Grenzdruck p₁, dem ein einziger konstanter oberer Drehzahl-Wert n₁ zugeordnet ist. Der zweite Bereich ist ein Änderungsbereich für Eingangsdruck-Werte p kleiner dem oberen Grenzdruck p₁, wobei in dem Änderungsbereich den Eingangsdruck-Werten p verschiedene Drehzahl-Werte nᵥ zugeordnet sind.

Vorzugsweise weist die Antriebsmotor-Steuerung einen Prozessor auf, mit dem der Eingangsdruck-Sensor verbunden ist und der die Signale des Eingangsdruck-Sensors auswertet. Die ausgewerteten Eingangsdruck-Sensor-Signale können einer der Vakuum-Verdrängerpumpe zugeordneten Druckanzeige zugeführt werden. Die Eingangsdruck-Sensor-Signale werden also von der Antriebsmotor-Steuerung nicht nur im Hinblick auf die Steuerung des Antriebsmotors ausgewertet, sondern auch in ein Anzeigeformat umgewandelt und schließlich einer der Vakuumpumpe zugeordneten Anzeige zugeführt. Hierdurch erübrigt sich eine separate Auswerte- und Anzeigevorrichtung für das Anzeigen des Eingangsdruckes.

Im Folgenden wird unter Bezugnahme auf die Figuren ein Ausführungsbeispiel der Erfindung näher erläutert.

Es zeigen:
- Fig. 1: eine schematische Darstellung einer Pumpenanordnung mit einer erfindungsgemäßen Vakuum-Verdrängerpumpe als Vorvakuumpumpe und einer Hochvakuumpumpe, und
- Fig. 2: einer Eingangsdruck/Drehzahl-Kurve, nach der die Drehzahl des Antriebsmotors der Vakuum-Verdränger- pumpe gesteuert wird.

In der Figur 1 ist schematisch eine Pumpenanordnung 10 dargestellt, die der Erzeugung eines Hochvakuums in einem Rezipienten 12 dient. Zur Erzeugung des Hochvakuums in dem Rezipienten 12 sind zwei Pumpen hintereinander geschaltet, nämlich eine Hochvakuumpumpe 14, beispielsweise eine Turbomolekularpumpe, und eine Vakuum-Verdrängerpumpe 16 als Vorvakuumpumpe, beispielsweise eine Membran-, Kolben- oder Drehschieberpumpe.

Die Vakuum-Verdrängerpumpe 16 weist im Wesentlichen eine Pumpvorrichtung 18 mit einem Verdränger in einem Pumpraum, einen Antriebsmotor 20 zum Antrieb der Pumpvorrichtung 18 und eine Antriebsmotor-Steuerung 22 zur Steuerung und Energieversorgung des Antriebsmotors 20 auf. Der Antriebsmotor 20 ist als Synchronmotor ausgebildet.

Ferner weist die Pumpenanordnung 10 zwei Eingangsdruck-Sensoren 24,26 auf, wobei der eine Eingangsdruck-Sensor 24 den Vorvakuumdruck unmittelbar am Einlass der Vakuum-Verdrängerpumpe 16 ermittelt und der andere Eingangsdruck-Sensor 26 den Hochvakuumdruck in dem Rezipienten 12 ermittelt. Beide Eingangsdruck-Sensoren 24,26 sind mit einem Prozessor 28 der Antriebsmotor-Steuerung 22 verbunden, an den sie kontinuierlich Eingangsdruck-Werte p liefern. Die Antriebsmotor-Steuerung 22 weist ferner einen Frequenzumformer 30 auf, der von dem Prozessor 28 angesteuert wird und mit dem Antriebsmotor 20 verbunden ist. Der der Vakuum-Verdrängerpumpe 16 zugeordnete Eingangsdruck-Sensor 24 kann auch in die Vakuum-Verdrängerpumpe 16 integriert sein.

Der Prozessor 28 weist einen Kennfeldspeicher auf, in dem eine Kurve 32 hinterlegt ist, in der Eingangsdruck-Werten p jeweils eine Drehzahl n des Antriebsmotors 20 zugeordnet ist.

Die Kurve 32 weist einen oberen Bereich 34 auf, der sich von dem atmosphärischen Druck 1.013 mbar bis zu einem oberen Grenzdruck p₁ von 10 mbar erstreckt. Dem oberen Bereich 34 der Kurve 32 ist ein einziger konstanter oberer Drehzahl-Wert n₁ zugeordnet. Zwischen dem oberen Grenzdruck p₁ und einem unteren Grenzdruck p₂, der ungefähr bei 0,01 mbar liegt, weist die Kurve 32 ein Änderungsbereich 36 auf, in dem den Eingangsdruck-Werten p verschiedene Drehzahl-Werte nᵥ zugeordnet sind. In dem Änderungsbereich 36 der Kurve 32 sind den fallenden Eingangsdruck-Werten p fallende Drehzahlen nᵥ zugeordnet. Jedem Eingangsdruck-Wert p ist im Änderungsbereich 36 ein anderer Drehzahl-Wert nᵥ zugeordnet. Die Kurve 32 weist ferner einen unteren Bereich 38 für Eingangsdruck-Werte p kleiner oder gleich dem unteren Grenzdruck p₂ auf. In dem unteren Bereich 38 der Kurve 32 ist allen Eingangsdruck-Werten p ein einziger Drehzahl-Wert n₂ zugeordnet.

Bei einer als Kolbenpumpe ausgebildeten Pumpvorrichtung 18 beträgt der obere Drehzahl-Wert n₁ beispielsweise ca. 1.800 U/min und der untere Drehzahl-Wert n₂ 500 U/min. Bei einer Ausbildung der Pumpvorrichtung 18 als ölgedichtete Drehschieberpumpe liegt der obere Drehzahl-Wert n₁ beispielsweise bei 2.100 U/min und der untere Drehzahl-Wert n₂ bei 1.000 U/min.

Als Eingangsdruck-Wert p dient der Hochvakuumdruck, der von dem an dem Rezipienten 12 und saugseitig der Hochvakuumpumpe 14 angeordneten Eingangsdruck-Sensor 26 geliefert wird. Alternativ kann jedoch auch der Vorvakuumdruck des Eingangsdruck-Sensors 24 der Ermittlung der Eingangsdruck-Werte p dienen.

Der Verlauf der Kurve 32, die Grenzdrücke p₁ und p₂ und der obere und untere Drehzahl-Wert n₁ und n₂ werden durch Versuchsreihen ermittelt, um für jeden Eingangsdruck-Wert p eine Drehzahl des Antriebsmotors 20 zu ermitteln, bei der ein maximales effektives Saugvermögen der Verdrängerpumpe 16 erreicht wird. Die ermittelte Kurve wird anschließend in dem Kennfeldspeicher des Prozessors 28 gespeichert. Bei Betrieb der Pumpenanordnung 10 wird durch die Antriebsmotor-Steuerung 22 die Drehzahl n des Antriebsmotors 20 in Abhängigkeit von dem Hochvakuum-Eingangsdruck-Wert p aus der in dem Kennfeldspeicher hinterlegten Kurve 32 ermittelt. Der ermittelte Drehzahl-Wert n wird an den Frequenzumformer 30 ausgegeben, der entsprechende Drehfelder in den Statorspulen des als Asynchron- oder Synchronmotor ausgebildeten Antriebsmotors 20 generiert und mit der ermittelten Drehzahl betreibt. Auf diese Weise kann die Verdrängerpumpe 16 stets mit dem maximalen effektiven Saugvermögen betrieben werden.

Der Prozessor 28 der Antriebsmotor-Steuerung 22 übernimmt ferner die Auswertung und Umwandlung der Signale des Eingangsdruck-Sensors 24 in ein Anzeigeformat. Die in das Anzeigeformat umgewandelten Eingangsdrücke werden einer Anzeigevorrichtung zugeführt, die an der Vakuum-Verdrängerpumpe 16 angeordnet ist, beispielsweise am Gehäuse der Antriebsmotor-Steuerung 22. Die Anzeigevorrichtung kann auch zur Anzeige der Drehzahl genutzt werden.

## Patentansprüche

1. Verfahren zur Steuerung eines Antriebsmotors (20) einer Vakuum-Verdrängerpumpe (16), mit den Schritten:
Speichern einer Kurve (32), die für Eingangsdruck-Werte p jeweils eine Drehzahl n des Antriebsmotors (20) angibt, wobei die Kurve (32) aufweist:
- einen oberen Bereich (34) für Eingangsdruck-Werte p größer oder gleich einem oberen Grenzdruck p₁, dem ein einziger konstanter oberer Drehzahl-Wert n₁ zugeordnet ist, und
- einen Änderungsbereich (36) für Eingangsdruck-Werte p kleiner dem oberen Grenzdruck p₁, wobei in dem Änderungsbereich den Eingangsdruck-Werten p verschiedene Drehzahl-Werte nᵥ zugeordnet sind,
Ermitteln des Eingangsdruck-Wertes p,
Ermitteln der dem Eingangsdruck-Wert p in der Kurve (32) zugeordneten Drehzahl n, und
Betrieb des Antriebsmotors (20) mit der ermittelten Drehzahl n.

2. Verfahren nach Anspruch 1, **dadurch gekennzeichnet, dass** die Kurve (32) einen unteren Bereich (38) für Eingangsdruck-Werte p kleiner oder gleich einem unteren Grenzdruck p₂ aufweist, dem unteren Bereich (38) ein einziger konstanter unterer Drehzahl-Wert n₂ zugeordnet ist, und der Änderungsbereich (36) auf Eingangsdruck-Werte p größer dem unteren Grenzdruck p₂ begrenzt ist.

3. Verfahren zur Steuerung eines Antriebmotors (20) einer Vakuum-Verdrängerpumpe (16), mit den Schritten:
Speichern einer Kurve (32), die für Eingangsdruck-Werte p jeweils eine Drehzahl n des Antriebsmotors (20) angibt, wobei die Kurve (32) aufweist:
- einen unteren Bereich (38) für Eingangsdruck-Werte p kleiner oder gleich einem unteren Grenzdruck p₂, dem eine einzige konstante untere Drehzahl n₂ zugeordnet ist,
- einen Änderungsbereich (36) für Eingangsdruck-Werte p größer dem unteren Grenzdruck p₂, wobei in dem Änderungsbereich (36) den Eingangsdruck-Werten p verschiedene Drehzahl-Werte nᵥ zugeordnet sind,
Ermitteln des Eingangsdruck-Wertes p,
Ermitteln der dem Eingangsdruck-Wert p in der Kurve (32) zugeordneten Drehzahl n, und
Betrieb des Antriebsmotors (20) mit der ermittelten Drehzahl n.

4. Verfahren nach einem der Ansprüche 1-3, **dadurch gekennzeichnet, dass** im Änderungsbereich (36) abfallenden Eingangsdruck-Werten p abfallende Drehzahlen nᵥ zugeordnet sind.

5. Verfahren nach einem der Ansprüche 1-4, **dadurch gekennzeichnet, dass** der obere Grenzdruck p₁ zwischen 20 mbar und 1 mbar liegt und der untere Grenzdruck p₂ zwischen 1,0 mbar und 0,005 mbar liegt.

6. Verfahren nach einem der Ansprüche 1-5, **dadurch gekennzeichnet, dass** der obere konstante Drehzahl-Wert n₁ zwischen 2.200 und 1.000 U/min und der untere konstante Drehzahl-Wert n₂ zwischen 300 und 1.300 U/min liegt.

7. Verfahren nach einem der Ansprüche 1-6, **dadurch gekennzeichnet, dass** die Vakuum-Verdrängerpumpe (16) eine einer Hochvakuumpumpe (14) vorgeschaltete Vorvakuumpumpe und der Eingangsdruck-Wert p der saugseitige Druck der Hochvakuumpumpe (14) ist.

8. Verfahren nach einem der Ansprüche 1-7, **dadurch gekennzeichnet, dass** die Kurve (32) in einem Kennfeldspeicher hinterlegt ist.

9. Verfahren nach einem der Ansprüche 1-8, **dadurch gekennzeichnet, dass** der Antriebsmotor (20) ein Asynchronmotor ist.

10. Vakuum-Verdrängerpumpe (16) mit einem Antriebsmotor (20), einem Eingangsdruck-Sensor (24) und einer Antriebsmotor-Steuerung (22), die die Drehzahl n des Antriebsmotors (20) in Abhängigkeit von dem durch den Eingangsdruck-Sensor (24) ermittelten Eingangsdruck-Wert p steuert,
wobei die Antriebsmotor-Steuerung (22) einen Speicher aufweist, in dem eine Kurve (32) gespeichert ist, die für Eingangsdruck-Werte p des Eingangsdruck-Sensors (24) jeweils eine Drehzahl n des Antriebsmotors (20) angibt, wobei die Kurve (32) aufweist:
einen oberen Bereich (34) für Eingangsdruck-Werte p größer oder gleich einem oberen Grenzdruck p₁, dem ein einziger konstanter oberer Drehzahl-Wert n₁ zugeordnet ist, und
einen Änderungsbereich (36) für Eingangsdruck-Werte p kleiner dem oberen Grenzdruck p₁, wobei in dem Änderungsbereich (36) den Eingangsdruck-Werten p verschiedene Drehzahl-Werte nᵥ zugeordnet sind.

11. Vakuum-Verdrängerpumpe nach Anspruch 10, **dadurch gekennzeichnet, dass** die Antriebsmotor-Steuerung (22) einen Prozessor (28) aufweist, mit dem der Eingangsdruck-Sensor (24) verbunden ist und der die Signale des Eingangsdruck-Sensors (24) auswertet.

## Claims

1. A method for controlling a drive motor (20) of a positive displacement vacuum pump (16), the method comprising the following steps:
storing a curve (32) indicating a respective speed n of the drive motor (20) for inlet pressure values p, wherein the curve (32) comprises:
- an upper range (34) for inlet pressure values p larger than or equal to an upper limit pressure p₁, with a single constant upper speed value n₁ being associated with said upper range, and
- an alteration range (36) for inlet pressure values p smaller than the upper limit pressure p₁, wherein in the alteration range different speed values nᵥ are associated with the inlet pressure values p,
determining the inlet pressure value p,
determining the speed n associated with the inlet pressure value p in the curve (32), and
operating the drive motor (20) at the determined speed n.

2. The method according to claim 1, **characterized in that** the curve (32) comprises a lower range (38) for inlet pressure values p smaller than or equal to a lower limit pressure p₂, a single constant lower speed value n₂ is associated with the lower range (38), and the alteration range (36) is limited to inlet pressure values p larger than the lower limit pressure p₂.

3. A method for controlling a drive motor (20) of a positive displacement vacuum pump (16), the method comprising the following steps:
storing a curve (32) indicating a respective speed n of the drive motor (20) for inlet pressure values p, wherein the curve (32) comprises:
- a lower range (38) for inlet pressure values p smaller than or equal to a lower limit pressure p₂, with a single constant lower speed value n₂ being associated with said lower range,
- an alteration range (36) for inlet pressure values p larger than the lower limit pressure p₂, wherein in the alteration range (36) different speed values nᵥ are associated with the inlet pressure values p,
determining the inlet pressure value p,
determining the speed n associated with the inlet pressure value p in the curve (32), and
operating the drive motor (20) at the determined speed n.

4. The method according to any one of claims 1-3, **characterized in that** in the alteration range (36) decreasing speeds nᵥ are associated with decreasing inlet pressure values p.

5. The method according to any one of claims 1-4, **characterized in that** the upper limit value p₁ ranges between 20 mbar and 1 mbar, and the lower limit value p₂ ranges between 1.0 mbar and 0.005 mbar.

6. The method according to any one of claims 1-5, **characterized in that** the upper constant speed value n₁ ranges between 2,200 and 1,000 rpm, and the lower constant speed value n₂ ranges between 300 and 1,300 rpm.

7. The method according to any one of claims 1-6, **characterized in that** the positive displacement vacuum pump (16) is a fore vacuum pump arranged upstream of a high vacuum pump (14), and the inlet pressure p is the suction-side pressure of the high vacuum pump (14).

8. The method according to any one of claims 1-7, **characterized in that** the curve (32) is saved in a characteristic diagram storage.

9. The method according to any one of claims 1-8, **characterized in that** the drive motor (20) is an asynchronous motor.

10. A positive displacement vacuum pump (16) comprising a drive motor (20), an inlet pressure sensor (24) and a drive motor control (22) for controlling the speed n of the drive motor (20) in dependence on the inlet pressure value p determined by the inlet pressure sensor (24),
wherein the drive motor control (22) comprises a storage for storing a curve (32) which indicates a respective speed n of the drive motor (20) for inlet pressure values p of the inlet pressure sensor (24), wherein the curve (32) comprises:
an upper range (34) for inlet pressure values p larger than or equal to an upper limit pressure p₁, with a single constant upper speed value n₁ being associated with said upper range, and
an alteration range (36) for inlet pressure values p smaller than the upper limit pressure p₁, wherein in the alteration range (36) different speed values nᵥ are associated with the inlet pressure values p.

11. The positive displacement vacuum pump according to claim 10, **characterized in that** the drive motor control (22) comprises a processor (28) which has connected therewith the inlet pressure sensor (24) and evaluates the signals of the inlet pressure sensor (24).

## Revendications

1. Procédé pour commander un moteur d'entraînement (20) d'une pompe de refoulement à vide (16), comprenant les étapes suivantes:
stocker une courbe (32) indiquant, pour des valeurs de pression d'admission p, une vitesse n respective du moteur d'entraînement (20), la courbe (32) comprenant:
- une plage supérieure (34) pour valeurs de pression d'admission p supérieures ou égales à une pression de limite supérieure p₁ à laquelle est associée une seule valeur de vitesse supérieure constante n₁, et
- une plage de changement (36) pour des valeurs de pression d'admission p inférieures à la pression de limite supérieure p₁, différentes valeurs de vitesse nᵥ étant associées aux valeurs de pression d'admission p dans la plage de changement,
déterminer la valeur de pression d'admission p,
déterminer la vitesse n associée à la valeur de pression d'admission p sur la courbe (32), et
opérer le moteur d'entraînement (20) à la vitesse n déterminée.

2. Procédé selon la revendication 1, **caractérisé en ce que** la courbe (32) comprend une plage inférieure (38) pour des valeurs de pression d'admission p inférieures ou égales à une valeur de limite inférieure p₂, une seule valeur de vitesse inférieure constante n₂ étant associée à la plage inférieure (38), et la plage de changement (36) étant limitée à des valeurs de pression d'admission p supérieures à la pression de limite inférieure p₂.

3. Procédé pour commander un moteur d'entraînement (20) d'une pompe de refoulement à vide (16), comprenant les étapes suivantes:
stocker une courbe (32) indiquant, pour des valeurs de pression d'admission p, une vitesse n respective du moteur d'entraînement (20), la courbe (32) comprenant:
- une plage inférieure (38) pour valeurs de pression d'admission p inférieures ou égales à une pression de limite inférieure p₂ à laquelle est associée une seule valeur de vitesse inférieure constante n₂, et
- une plage de changement (36) pour des valeurs de pression d'admission p supérieures à la pression de limite inférieure p₂, différentes valeurs de vitesse nᵥ étant associées aux valeurs de pression d'admission p dans la plage de changement (36),
déterminer la valeur de pression d'admission p,
déterminer la vitesse n associée à la valeur de pression d'admission p sur la courbe (32), et
opérer le moteur d'entraînement (20) à la vitesse n déterminée.

4. Procédé selon l'une quelconque des revendications 1-3, **caractérisé en ce que**, dans la plage de changement (36), des vitesses nᵥ retombantes sont associées à des valeurs de pression d'admission p.

5. Procédé selon l'une quelconque des revendications 1-4, **caractérisé en ce que** la pression de limite supérieure p₁ est entre 20 mbar et 1 mbar, et la pression de limite inférieure p₂ est entre 1,0 mbar et 0,005 mbar.

6. Procédé selon l'une quelconque des revendications 1-5, **caractérisé en ce que** la valeur de vitesse supérieure constante n₁ est entre 2200 et 1000 tr/min, et la valeur de vitesse inférieure constante n₂ est entre 300 et 1300 tr/min.

7. Procédé selon l'une quelconque des revendications 1-6, **caractérisé en ce que** la pompe de refoulement à vide (16) est une pompe à vide primaire en amont d'une pompe à ultra-vide (14), et la valeur de pression d'admission p est la pression à la côté aspiration de la pompe à ultra-vide (14).

8. Procédé selon l'une quelconque des revendications 1-7, **caractérisé en ce que** la courbe (32) est stockée dans une mémoire de courbes caractéristiques.

9. Procédé selon l'une quelconque des revendications 1-8, **caractérisé en ce que** le moteur d'entraînement (20) est un moteur asynchrone.

10. Pompe de refoulement à vide (16) comprenant un moteur d'entraînement (20), un capteur de pression d'admission (24) et une commande du moteur d'entraînement (22) commandant la vitesse n du moteur d'entraînement (20) en fonction de la valeur de la pression d'admission p déterminée par le capteur de pression d'admission (24),
la commande du moteur d'entraînement (22) comprenant une mémoire dans laquelle est stockée une courbe (32) indiquant, pour des valeurs de pression d'admission p du capteur de pression d'admission (24), une vitesse n respective du moteur d'entraînement (20), la courbe (32) comprenant:
- une plage supérieure (34) pour valeurs de pression d'admission p supérieures ou égales à une pression de limite supérieure p₁ à laquelle est associée une seule valeur de vitesse supérieure constante n₁, et
- une plage de changement (36) pour des valeurs de pression d'admission p inférieures à la pression de limite supérieure p₁, différentes valeurs de vitesse nᵥ étant associées aux valeurs de pression d'admission p dans la plage de changement (36).

11. Pompe de refoulement à vide selon la revendication 10, **caractérisée en ce que** la commande du moteur d'entraînement (22) comprend un processeur (28) auquel est relié le capteur de pression d'admission (24) et qui traite le signaux du capteur de pression d'admission (24).
